# EUROPÄISCHE PATENTSCHRIFT

(11) **EP 0 726 586 B1**
(45) Veröffentlichungstag und Bekanntmachung des Hinweises auf die Patenterteilung: **18.04.2001**
(21) Anmeldenummer: 96101724.1
(22) Anmeldetag: 07.02.1996
(51) Int. Cl.: H01H 9/06, H01H 1/58

(54) **Akku-Elektrowerkzeuge mit einem elektrischen Schalter**
Electrical tool with battery with an electrical switch
Outils électriques à batterie avec un interrupteur électrique

(30) Priorität: 10.02.1995 DE 19504341
(43) Veröffentlichungstag der Anmeldung: 14.08.1996
(73) Patentinhaber: Marquardt GmbH, 78604 Rietheim-Weilheim (DE)
(72) Erfinder: Schäffeler, Alois, D-78549 Spaichingen (DE); Broghammer, Peter, D-78573 Spaichingen (DE)
(74) Vertreter: Patentanwälte Eisele, Otten, Roth & Dobler

(56) Entgegenhaltungen:
- EP-A- 0 512 316
- EP-A- 0 630 078
- US-A- 3 883 789
- US-A- 4 871 629

## Beschreibung

Die Erfindung betrifft ein elektrisches Gerät nach dem Oberbegriff des Patentanspruchs 1.

Netzunabhängig betriebene Elektrowerkzeuge, wie Akku-Schrauber, Akku-Bohrer o. dgl., sind mittels eines einsteckbar auswechselbaren Energiespeichers betreibbar. Dieser Energiespeicher ist über den elektrischen Schalter mit dem als Gleichstrommotor ausgebildeten Elektromotor verbunden.

Ein derartiger elektrischer Schalter zur Verwendung für ein Akku-Elektrowerkzeug ist aus der DE-A-41 14 854 bzw. EP-A2-0 512 316 bekannt. Dieser Schalter besitzt ein Gehäuse, an dem einerseits Kontakte in Form von Kontaktklammern zur steckbaren elektrischen Verbindung mit Gegenkontakten an dem Energiespeicher und andererseits Anschlüsse für die elektrische Verbindung zum Elektromotor angeordnet sind. Es hat sich nun gezeigt, daß es beim Einstecken des Energiespeichers in das Akku-Elektrowerkzeug zu einer Beschädigung der Kontaktklammern am Schalter kommen kann.

Weiter ist aus der US-A-3 883 789 ein mit einem Akku betreibbares elektrisches Haus- und Gartengerät bekannt. Der Akku weist ein Gehäuse mit einem Kragen auf, so daß der Akku mittels des Kragens geführt in eine Aufnahme am Gerät einsteckbar ist. Zwei Kontaktfedern am Kragen des Akkus kontaktieren mit korrespondierenden Kontaktfedern in der Aufnahme des Geräts, wenn der Akku mit seinem Kragen in die Aufnahme eingesteckt ist. Die korrespondierenden Kontaktfedern sind in der Aufnahme und nicht am elektrischen Schalter des Geräts angeordnet, so daß dieses Dokument keinen Hinweis zur Lösung des Problems der Beschädigung von Kontaktklammern am Schalter zu geben vermag.

Der Erfindung liegt die Aufgabe zugrunde, ein elektrisches Gerät derart auszugestalten, daß der Schalter vor einer Beschädigung der an seinem Gehäuse befindlichen Kontakte beim Einstecken des Energiespeichers geschützt ist.

Diese Aufgabe wird bei einem gattungsgemäßen elektrischen Gerät durch die kennzeichnenden Merkmale des Anspruchs 1 gelöst.

Weitere Ausgestaltungen der Erfindung sind Gegenstand der Unteransprüche.

Sowohl das Zentrier- und/oder Führungsmittel am Schalter als auch dasjenige am Energiespeicher können in der Form eines Ansatzes ausgebildet sein, der wenigstens die Länge der zugehörigen Kontakte bzw. Gegenkontakte besitzt. Dadurch wird eine sichere Führung beim Einstecken des Energiespeichers bereits erreicht, bevor die Kontakte in Berührung mit den Gegenkontakten kommen. Zur weiteren Verbesserung der Führung bietet es sich an, die Ansätze als Flächen auszubilden. Vorzugsweise werden mehrere Flächen zur Ausbildung eines Ansatzes verwendet, so daß der Ansatz am Energiespeicher als Aufnahme und derjenige am Schalter als Steckführung ausgestaltet sind. Die Steckführung kann dann als seitlich geschlossenes, ungefähr quaderförmiges Teil oder auch als seitlich teilweise offenes, ungefähr U-förmiges Teil ausgebildet sein.

In der Regel besteht das Gehäuse des Schalters aus Kunststoff und wird als Spritzgießteil hergestellt. Es kann sich anbieten, das Zentrier- und/oder Führungsmittel für den Schalter einstückig aus demselben Material am Gehäuse bei dessen Herstellung anzuformen. Zwischen dem Zentrier-und/oder Führungsmittel und dem Gehäuse kann zusätzlich eine Anschlagfläche angeordnet sein, so daß die Einsteckbewegung für den Energiespeicher zum Schutz der Kontakte begrenzt ist. Weiter kann das Zentrier- und/oder Führungsmittel am Gehäuse des Schalter so ausgestaltet sein, daß der Energiespeicher nur in einer bestimmten Lage einsteckbar ist, wodurch ein Schutz vor Verpolung des Energiespeichers gegeben ist. Dazu kann das Zentrier- und/oder Führungsmittel am Schalter mit einer Nut oder einer Feder versehen sein, die in ein entsprechendes Gegenstück am Zentrier- und/oder Führungsmittel des Energiespeichers eingreift.

Die mit der Erfindung erzielten Vorteile bestehen insbesondere darin, daß eine Führung des Energiespeichers beim Einstecken in das Elektrowerkzeug erzielt wird. Diese Führung bewirkt eine Zentrierung des Energiespeichers, so daß ein Verkanten des Energiespeichers verhindert wird. Dadurch wird wiederum ein Schutz vor Verbiegen der Kontakte beim Aufstecken des Energiespeichers erreicht und somit eine Steigerung der Lebensdauer der Kontakte erzielt. Gleichzeitig werden die Kontakte weniger stark beansprucht. Daher kann für die Kontakte ein billigeres Material verwendet werden, so daß mit der Erfindung auch Kostenvorteile erzielbar sind. Schließlich bietet der Ansatz am Gehäuse des Schalters auch einen weiteren Schutz für die Kontakte, womit deren Verbiegen bei Transport oder Montage des Schalters ausgeschlossen ist. Letztendlich reduziert sich damit der Ausschuß.

Ausführungsbeispiele der Erfindung sind in den Zeichnungen dargestellt und werden im folgenden näher beschrieben. Es zeigen
- Fig. 1: das Gehäuse eines Akku-Elektrowerkzeugs, teilweise aufgebrochen gezeichnet, mit zugehörigem Energiespeicher,
- Fig. 2: den elektrischen Schalter aus Fig. 1 in vergrößerter Darstellung zusammen mit dem im Bereich der Gegenkontakte befindlichen Teil des Energiespeichers,
- Fig. 3: den elektrischen Schalter wie in Fig. 2, jedoch von der Rückseite gesehen,
- Fig. 4: eine Draufsicht auf den Energiespeicher in Richtung des Pfeils A aus Fig. 2,
- Fig. 5: eine Draufsicht auf den elektrischen Schalter in Richtung des Pfeils B aus Fig. 2 und
- Fig. 6: eine Draufsicht auf den Schalter wie in Fig. 5 in einer weiteren Ausführung.

In Fig. 1 ist das Gehäuse 2 eines aus einem Akku-Schrauber oder einer Akku-Bohrmaschine bestehenden Akku-Elektrowerkzeugs 1 gezeigt. In das Gehäuse 2 ist ein Akku als Energiespeicher 3 mit einem Gehäuse 4 in Richtung des Pfeils 25 einsteckbar und mittels Rastelemente 26, 27 im Gehäuse 2 auswechselbar festlegbar. Der Energiespeicher 3 dient als Energiequelle für den Betrieb eines im Gehäuse 2 angeordneten, nicht weiter gezeigten Gleichstrom-Elektromotors. Im Gehäuse 2 ist weiter ein elektrischer Schalter 5 angeordnet, der mittels eines manuell verstellbaren Drückers 6 das Ein- und Ausschalten des Elektromotors sowie das Einstellen von dessen Drehzahl gestattet. Die nähere Ausbildung derartiger Schalter 5 ist beispielsweise aus der DE-OS 41 14 854 bekannt, so daß an dieser Stelle hierauf nicht weiter eingegangen werden muß.

Der elektrische Schalter 5 besitzt ein Gehäuse 7, an dessen Außenseite ein Kühlkörper 8 mittels einer Schraube 9 befestigt ist. Am Gehäuse 7 sind an der dem Energiespeicher 3 zugewandten Seite Kontakte 10, 10' in Form von Kontaktklammern angeordnet. Der Energiespeicher 3 besitzt wiederum Gegenkontakte 11, 11' in Form von Steckkontakten, so daß die Gegenkontakte 11, 11' eine steckbare elektrische Verbindung mit den Kontakten 10, 10' des Schalters 5 beim Einstecken des Energiespeichers 3 in das Gehäuse 2 ermöglichen. Selbstverständlich ist es genausogut möglich, daß die Gegenkontakte 11, 11' die Form von Kontaktklammern und die Kontakte 10, 10' die Form von Steckkontakten besitzen. An der dem Energiespeicher 3 abgewandten Seite des Gehäuses 7 befinden sich weiter Anschlüsse 12, 12', wie in Fig. 3 gezeigt ist. An diese Anschlüsse 12, 12' werden die Zuleitungen für die elektrische Verbindung zum Elektromotor befestigt.

Das Gehäuse 7 des Schalters 5 besitzt im Bereich der Kontakte 10, 10' ein Zentrier- und/oder Führungsmittel in der Form eines Ansatzes 13, wie aus Fig. 1 zu entnehmen ist. Am Gehäuse 4 des Energiespeichers 3 befindet sich im Bereich der Gegenkontakte 11, 11' ein weiteres, zum Ansatz 13 korrespondierendes Zentrier- und/oder Führungsmittel in der Form eines Ansatzes 14. Beim Einstecken des Energiespeichers 3 in das Gehäuse 2 des Elektrowerkzeugs 1 sind die beiden Ansätze 13, 14 aneinander geführt, wobei die beiden Ansätze 13, 14 zur lagerichtigen Führung der Gegenkontakte 11, 11' zu den Kontakten 10, 10' zusammenwirken. Durch diese Führung werden die Gegenkontakte 11, 11' folglich zentriert und verkantungsfrei auf die Kontakte 10, 10' gesteckt. Dadurch wird eine Beschädigung der Kontakte 10, 10' oder Gegenkontakte 11, 11' beim Auswechseln des Energiespeichers 3 wirksam verhindert.

Wie insbesondere aus der Fig. 2 zu entnehmen ist, besitzt der Ansatz 13 am Gehäuse 7 des Schalters 5 gemäß einer Ausbildung ungefähr die Länge der Kontakte 10, 10' und ist als Fläche ausgestaltet. Falls gewünscht kann der Ansatz 13 auch etwas größer als die Kontakte 10, 10' ausgeführt sein. Weiter kann der Ansatz 14 am Energiespeicher 3 ebenfalls wenigstens die Länge der Gegenkontakte 11, 11' besitzen sowie in der Form einer Fläche ausgebildet sein. Dadurch ist vorteilhafterweise gewährleistet, daß die Zentrierung beim Einstecken des Energiespeichers 3 spätestens dann einsetzt, wenn die Kontakte 10, 10' die Gegenkontakte 11, 11' berühren.

In einer bevorzugten Ausbildung besteht der Ansatz 14 am Energiespeicher 3 aus mehreren Flächen 15, 16, 17, 18, wie anhand der Fig. 4 gezeigt ist. Die Flächen 15, 16, 17, 18 sind ungefähr rechteckförmig angeordnet, so daß diese Flächen 15, 16, 17, 18 die Wände einer Art von Aufnahme 19 bilden, innerhalb der die Gegenkontakte 11, 11' angeordnet sind. Zu dieser Aufnahme 19 korrespondierend besteht der Ansatz 13 am Gehäuse 7 des elektrischen Schalters 5 ebenfalls aus mehreren Flächen 20, 21, 22, wie in Fig. 5 zu sehen ist. Die Flächen 20, 21, 22 sind ungefähr U-förmig angeordnet, so daß diese Flächen 20, 21, 22 die Wände einer Art von Steckführung 23 bilden, die nach einer Seite offen ist. Innerhalb der Steckführung 23 befinden sich die Kontakte 10, 10'. Wie man anhand der Fig. 4 und 5 sieht, paßt die Steckführung 23 gerade in die Aufnahme 19. Beim Einstecken des Energiespeichers 3 wird daher die Aufnahme 19 an der Steckführung 23 zentriert und geführt. Dabei kommen die Gegenkontakte 11, 11' in elektrischen Kontakt mit den Kontakten 10, 10'. Die Einsteckbewegung des Energiespeichers 3 endet durch Berührung der Aufnahme 19 an einer Anschlagfläche 24 am Ansatz 13, so daß eine definierte Endposition erreicht und eine Beschädigung der Kontakte 10, 10' oder Gegenkontakte 11, 11' ausgeschlossen ist.

Wie beschrieben ist die Steckführung 23 als seitlich teilweise offenes und ungefähr U-förmiges Teil ausgebildet. Genausogut kann die Steckführung 23' als seitlich geschlossenes und insbesondere ungefähr quaderförmiges Teil ausgebildet sein. Dazu sind die Flächen 20, 22 mit einer weiteren Fläche 28 verbunden, wie in Fig. 6 gezeigt ist. Andererseits ist es natürlich auch möglich, die Aufnahme 19 am Energiespeicher 3 als teilweise offenes Teil auszubilden.

Da es sich vorliegend beim Elektromotor um einen Gleichstrommotor handelt, ist ein Verpolen beim Einstecken des Energiespeichers 3 zu vermeiden. Dies wird durch Mittel zur Codierung der durch die Kontakte 10, 10' und Gegenkontakte 11, 11' dargestellten Pole am Ansatz 13, 14 gewährleistet. Bei diesen Mitteln kann es sich um Nut- und Federverbindungen, Schwalbenschwanzführungen o. dgl. handeln. Beispielhaft ist in Fig. 5 eine am Ansatz 13 angeordnete Feder 29 zu sehen, die in eine in Fig. 4 gezeigte, entsprechende Nut 30 am Ansatz 14 beim Einstecken des Energiespeichers 3 eingreift. Die Mittel 29 am Ansatz 13 wirken mit den dazu korrespondierenden Mitteln 30 am Ansatz 14 so zusammen, daß ein lagerichtiges Einstecken des Energiespeichers 3 sichergestellt ist.

Das Gehäuse 7 des Schalters 5 besteht aus Kunststoff und kann im Spritzgießverfahren hergestellt werden. Es bietet sich an, den Ansatz 13 sowie gegebenenfalls die Anschlagfläche 24 bei der Herstellung des Gehäuses 7 aus demselben Material mit anzuformen. Zweckmäßigerweise wird der Ansatz 13 sowie gegebenenfalls die Anschlagfläche 24 dabei im gleichen Spritzgießvorgang einstückig am Gehäuse 7 angeformt.

Die Erfindung ist nicht auf die beschriebenen und dargestellten Ausführungsbeispiele beschränkt. Sie umfaßt vielmehr auch alle fachmännischen Weiterbildungen im Rahmen des Erfindungsgedankens. So kann die Erfindung auch an elektrischen Schaltern für Gartengeräte, Haushaltsgeräte o. dgl. Verwendung finden. Selbstverständlich muß es sich bei dem elektrischen Verbraucher im Gerät auch nicht um einen Elektromotor handeln. So läßt sich ein derartiger elektrischer Schalter auch bei einer Akku-Lampe o. dgl. einsetzen.

### Bezugszeichen-Liste:

- 1: Akku-Elektrowerkzeug
- 2: Gehäuse (von Elektrowerkzeug)
- 3: Energiespeicher
- 4: Gehäuse (von Energiespeicher)
- 5: elektrischer Schalter
- 6: Drücker
- 7: Gehäuse (von elektrischem Schalter)
- 8: Kühlkörper
- 9: Schraube
- 10, 10': Kontakt (an Schalter)
- 11, 11': Gegenkontakt (an Energiespeicher)
- 12, 12': Anschluß (für Elektromotor)
- 13: Ansatz (am Schalter)
- 14: Ansatz (am Energiespeicher)
- 15, 16, 17,18: Fläche (von Ansatz am Energiespeicher)
- 19: Aufnahme
- 20, 21, 22: Fläche (von Ansatz am Schalter)
- 23, 23': Steckführung
- 24: Anschlagfläche
- 25: Pfeil
- 26, 27: Rastelement
- 28: Fläche (von Ansatz am Schalter)
- 29: Feder
- 30: Nut

## Patentansprüche

1. Elektrisches Gerät, mittels eines einsteckbar auswechselbaren Energiespeichers (3) betreibbar, insbesondere Akku-Elektrowerkzeug (1) mit einem Elektromotor, mit einem elektrischen Schalter mit einem Gehäuse (7), wobei an dem Gehäuse (7) Kontakte (10, 10') zur steckbaren elektrischen Verbindung mit Gegenkontakten (11, 11') an dem Energiespeicher (3) und Anschlüsse (12, 12') für die elektrische Verbindung zum elektrischen Verbraucher im Gerät angeordnet sind, dadurch gekennzeichnet, daß das Gehäuse (7) im Bereich der Kontakte (10, 10') ein Zentrier- und/oder Führungsmittel besitzt, das beim Einstecken des Energiespeichers (3) mit einem im Bereich der Gegenkontakte (11, 11') am Energiespeicher (3) befindlichen, dazu korrespondierenden weiteren Zentrier- und/oder Führungsmittel zusammenwirkt, derart daß die Gegenkontakte (11, 11') lagerichtig zu den Kontakten (10, 10') geführt sind.

2. Elektrisches Gerät nach Anspruch 1, dadurch gekennzeichnet, daß die Zentrier-und/oder Führungsmittel in der Form eines Ansatzes (13, 14) ausgebildet sind, daß vorzugsweise der Ansatz (13, 14) am Gehäuse (7, 4) des Schalters (5) und/oder des Energiespeichers (3) wenigstens die Länge der Kontakte (10, 10') und/oder Gegenkontakte (11, 11') besitzt, und daß weiter vorzugsweise die Kontakte (10, 10') oder Gegenkontakte (11, 11') als Kontaktklammern bzw. Steckkontakte ausgebildet sind.

3. Elektrisches Gerät nach Anspruch 2, dadurch gekennzeichnet, daß der Ansatz (14) am Energiespeicher (3) als Fläche, vorzugsweise mittels mehreren Flächen (15, 16, 17, 18) in der Art einer Aufnahme (19) ausgebildet ist.

4. Elektrisches Gerät nach einem der Ansprüche 2 oder 3, dadurch gekennzeichnet, daß der Ansatz (13) am Gehäuse (7) des Schalters (5) als Fläche, vorzugsweise mittels mehreren Flächen (20, 21, 22, 28) in der Art einer Steckführung (23, 23') ausgebildet ist.

5. Elektrisches Gerät nach Anspruch 4, dadurch gekennzeichnet, daß die Steckführung (23') als seitlich geschlossenes, insbesondere ungefähr quaderförmiges Teil ausgebildet ist.

6. Elektrisches Gerät nach Anspruch 4, dadurch gekennzeichnet, daß die Steckführung (23) als seitlich teilweise offenes, insbesondere ungefähr U-förmiges Teil ausgebildet ist.

7. Elektrisches Gerät nach einem der Ansprüche 2 bis 6, dadurch gekennzeichnet, daß der Ansatz (13) am Gehäuse (7) des Schalters (5) Mittel (29) für ein lagerichtiges Einstecken des Energiespeichers (3) besitzt, die mit dazu korrespondierenden Mitteln (30) am Ansatz (14) des Energiespeichers (3) zusammenwirken, wobei es sich bei diesen Mitteln (29, 30) insbesondere um Nut- und Federverbindungen, Schwalbenschwanzführungen o. dgl. handelt, und daß vorzugsweise am Ansatz (13) am Gehäuse (7) des Schalters (5) eine die Einsteckbewegung des Energiespeichers (3) begrenzende Anschlagfläche (24) angeordnet ist.

8. Elektrisches Gerät nach einem der Ansprüche 2 bis 7, dadurch gekennzeichnet, daß der Ansatz (13) sowie gegebenenfalls die Anschlagfläche (24) einstückig am Gehäuse (7) des Schalters (5) angeformt sind und vorzugsweise aus demselben Material, insbesondere Kunststoff, wie das Gehäuse (7) bestehen.

## Claims

1. Electrical device which can be driven by means of an insertable, exchangeable energy storage medium (3), in particular an electrical tool (1) with a battery with an electro-motor, with an electrical switch with a case (7), whereby on the case (7) there are contacts (10, 10') for the plug-in electrical connection with opposite contacts (11, 11') on the energy storage medium (3) and connections (12, 12') for the electrical connection to the electrical consumer in the device, characterised in that in the area of the contacts (10, 10') the case (7) has a centring and / or guiding means, which upon insertion of the energy storage medium (3) works together with a further corresponding centring and / or guiding means situated in the area of the opposite contacts (11, 11') on the energy storage medium (3), in such a way that the opposite contacts (11, 11') are passed in correct positional arrangement with the contacts (10, 10').

2. Electrical device according to Claim 1 characterised in that the centring and / or guiding means are in the form of a projection (13, 14), wherein preferably the projection (13, 14) on the case (7, 4) of the switch (5) and / or the energy storage medium (3) has at least the length of the contacts (10, 10') and / or opposite contacts (11, 11'), and wherein furthermore the contacts (10, 10') or opposite contacts (11, 11') are formed as contact clamps / plug contacts.

3. Electrical device according to Claim 2 characterised in that the projection (14) is formed on the energy storage medium (5) as a face, preferably by means of several faces (15, 16, 17, 18) in the form of a take-up point (19).

4. Electrical device according to one of the Claims 2 or 3 characterised in that the projection (13) is formed on the case (7) of the switch (5) as a face, preferably by means of several faces (20, 21, 22, 28) in the form of a plug-in guide (23, 23') .

5. Electrical device according to Claim 4 characterised in that the plug-in guide (23') is formed as a laterally closed, in particular approximately cuboid component.

6. Electrical device according to Claim 4 characterised in that the plug-in guide (23) is formed as a laterally partly open, in particular approximately U-shaped component.

7. Electrical device according to one of the Claims 2 to 6 characterised in that the projection (13) on the case (7) of the switch (5) has means (29) for a positionally correctly arranged insertion of the energy storage medium (3), which work together with corresponding means (30) on the projection (14) of the energy storage medium (3), whereby these means (29, 30) are in particular tongue-and-groove joints, dovetail guides or similar, and wherein preferably on the projection (13) on the case (7) of the switch (5) there is a stop surface (24) limiting the insertion movement of the energy storage medium (3).

8. Electrical device according to one of the Claims 2 to 7 characterised in that the projection (13) and, if appropriate, the stop surface (24) are formed in one piece on the case (7) of the switch (5), and preferably consist of the same material as the case (7), preferably synthetic material.

## Revendications

1. Appareil électrique, pouvant fonctionner au moyen d'une réserve d'énergie (3) interchangeable de façon enfichable, en particulier outil électrique à batterie (1) ayant un moteur électrique, un interrupteur électrique ayant un boîtier (7), des contacts (10, 10') étant agencés sur le boîtier (7) pour la liaison électrique enfichable avec des contre-contacts (11, 11') sur la réserve d'énergie (3) et des raccords (12, 12') pour la liaison électrique à l'utilisateur électrique dans l'appareil,
caractérisé en ce que le boîtier (7) possède, dans la zone des contacts (10, 10'), un moyen de centrage et/ou de guidage, qui, lors de l'enfichage de la réserve d'énergie (3), coopère avec un autre moyen de centrage et/ou de guidage, correspondant à celui-ci, se trouvant dans la zone des contre-contacts (11, 11') sur la réserve d'énergie (3), de sorte que les contre-contacts (11, 11') sont guidés, de façon correcte en position, par rapport aux contacts (10, 10').

2. Appareil électrique selon la revendication 1,
caractérisé en ce que les moyens de centrage et/ou de guidage sont réalisés sous forme d'une pièce ajoutée (13, 14), en ce qu'avantageusement la pièce ajoutée (13, 14) possède, sur le boîtier (7, 4) de l'interrupteur (5) et/ou de la réserve d'énergie (3), au moins la longueur des contacts (10, 10') et/ou des contre-contacts (11, 11'), et en ce qu'encore avantageusement les contacts (10, 10') ou les contre-contacts (11, 11') sont réalisés comme contacts à enfichage ou agrafes de contact.

3. Appareil électrique selon la revendication 2,
caractérisé en ce que la pièce ajoutée (14) sur la réserve d'énergie (3) est réalisée comme surface, avantageusement au moyen de plusieurs surfaces (15, 16, 17, 18), à la manière d'un récepteur (19).

4. Appareil électrique selon une des revendications 2 ou 3,
caractérisé en ce que la pièce ajoutée (13) sur le boîtier (7) de l'interrupteur (5) est réalisée comme surface, avantageusement au moyen de plusieurs surfaces (20, 21, 22, 28), à la manière d'un guide d'enfichage (23, 23').

5. Appareil électrique selon la revendication 4,
caractérisé en ce que le guide d'enfichage (23') est réalisé comme pièce latéralement fermée, en particulier approximativement quadratique.

6. Appareil électrique selon la revendication 4,
caractérisé en ce que le guide d'enfichage (23) est réalisé comme pièce latéralement partiellement ouverte, en particulier approximativement en forme de U.

7. Appareil électrique selon une des revendications 2 à 6,
caractérisé en ce que la pièce ajoutée (13) sur le boîtier (7) de l'interrupteur (5) possède des moyens (29) pour un enfichage correct en position de la réserve d'énergie (3), lesquels coopèrent avec des moyens (30) correspondant à ceux-ci sur la pièce ajoutée (14) de la réserve d'énergie (3), ces moyens (29, 30) étant constitués en particulier de liaisons à nervure et languette, de guides en queue d'aronde ou analogues, et en ce que, avantageusement, il est agencé, sur la pièce ajoutée (13) sur le boîtier (7) de l'interrupteur (5), une surface de butée (24) limitant le mouvement d'enfichage de la réserve d'énergie (3).

8. Appareil électrique selon une des revendications 2 à 7,
caractérisé en ce que la pièce ajoutée (13) ainsi que, le cas échéant, la surface de butée (24) sont formées en une pièce sur le boîtier (7) de l'interrupteur (5) et sont constituées avantageusement de la même matière, en particulier une matière synthétique, que le boîtier (7).
